# EUROPÄISCHE PATENTSCHRIFT

(11) **EP 2 359 434 B1**
(45) Veröffentlichungstag und Bekanntmachung des Hinweises auf die Patenterteilung: **04.03.2015**
(21) Anmeldenummer: 08875103.7
(22) Anmeldetag: 18.12.2008
(51) Int. Cl.: H01Q 13/02, H01Q 21/00, H01Q 21/06, H01Q 21/24

(54) **PLANARANTENNE**
PLANAR ANTENNA
ANTENNE PLATE

(43) Veröffentlichungstag der Anmeldung: 24.08.2011
(73) Patentinhaber: NBB Holding AG, 75248 Ölbronn-Dürrn (DE)
(72) Erfinder: HOLZWARTH, Sybille, 47475 Kamp-Lintfort (DE); LITSCHKE, Oliver, 47475 Kamp-Lintfort (DE); SANADGOL, Bahram, 47057 Duisburg (DE); BECK, Jochen, 71394 Kernen (DE)
(74) Vertreter: Hoeger, Stellrecht & Partner Patentanwälte
(86) Internationale Anmeldenummer: PCT/EP2008/010870
(87) Internationale Veröffentlichungsnummer: WO 2010/069350

(56) Entgegenhaltungen:
- EP-A- 0 253 128
- EP-A- 0 802 578
- WO-A-98/26642
- US-A- 4 811 028
- US-A1- 2008 117 113
- US-B1- 6 175 333

## Beschreibung

Die Erfindung betrifft eine Planarantenne zum selektiven Empfang von zwei orthogonal zueinander linear polarisierten elektromagnetischen Wellen, umfassend eine Plattenstruktur mit einem oberen, einem mittleren und einem unteren elektrisch leitfähigen Plattenelement, wobei die Plattenelemente übereinander angeordnet sind unter Zwischenlage eines oberen und eines unteren Isolationselements, das eine obere bzw. eine untere Leiterbahnstruktur trägt, wobei die Plattenelemente eine Vielzahl von nebeneinander angeordneten Empfangszellen ausbilden in Form von Öffnungen, in die übereinander angeordnet jeweils eine erste Auskoppelsonde und eine zweite Auskoppelsonde hineinragen, wobei die ersten Auskoppelsonden sämtlicher Empfangszellen über die obere Leiterbahnstruktur und die zweiten Auskoppelsonden sämtlicher Empfangszellen über die untere Leiterbahnstruktur amplituden- und phasenrichtig elektrisch zusammengefasst sind.

Derartige Planarantennen sind aus WO 98/26642 A bekannt. Sie dienen zum Empfang von linear polarisierten elektromagnetischen Wellen, welche - beispielsweise in einem Frequenzbereich von etwa 5 GHz bis 20 GHz und mehr, insbesondere in einem Frequenzbereich von 10,7 GHz bis 12,75 GHz - von geostationären Satelliten übertragen werden. Die beiden orthogonal zueinander polarisierten Wellen müssen jeweils selektiv empfangen werden können. Deshalb sollten die empfangenen Signale möglichst gut voneinander isoliert sein. Außerdem sollten auch relativ schwache Signale gut empfangen werden können, d. h. die Planarantenne sollte einen hohen Antennengewinn aufweisen. Anders gesagt, die einzelnen Empfangszellen sollten einen möglichst hohen Wirkungsgrad haben und die Signale sämtlicher Empfangszellen sollten möglichst optimal zusammengefasst werden. Darüber hinaus sollte der Frequenzbereich, in dem Signale gut empfangen werden können, möglichst groß sein, d.h. die Planarantenne sollte eine große Bandbreite aufweisen.

Aufgabe der vorliegenden Erfindung ist es, eine Planarantenne der eingangs genannten Art derart weiterzubilden, dass sie einen hohen Antennengewinn und eine große Bandbreite aufweist sowie eine gute Polarisationsentkopplung.

Diese Aufgabe wird durch eine Planarantenne mit den Merkmalen von Patentanspruch 1 gelöst.

Bei der erfindungsgemäßen Planarantenne kommen eine Vielzahl von Öffnungen zum Einsatz, deren Form sich durch eine zentrische Durchdringung von mindestens zwei ovalförmigen Ausnehmungen ergibt. Es hat sich gezeigt, dass durch derart ausgestaltete Öffnungen ein besonders hoher Antennengewinn erzielbar ist. Hierbei kommen mindestens zwei ovalförmige Ausnehmungen zum Einsatz. Es können jedoch auch mehr als zwei sich zentrisch durchdringende ovalförmige Ausnehmungen vorgesehen sein, beispielsweise vier ovalförmige Ausnehmungen. Die ovalförmigen Ausnehmungen können beispielsweise in Form von Ellipsen ausgestaltet sein oder auch in Form von Rechtecken mit abgerundeten Ecken. Insbesondere können die Ausnehmungen als Ovale ausgestaltet sein, die jeweils zwei sich senkrecht schneidende Symmetrieachsen aufweisen.

Mittels derart geformter Öffnungen können nicht nur ein hoher Antennengewinn und eine große Bandbreite erzielt werden, es hat sich gezeigt, dass eine derartige Öffnungskontur auch eine sehr gute Polarisationsentkopplung ermöglicht. Insbesondere über das gesamte Frequenzband von 10,7 GHz bis 12,75 GHz wird eine sehr gute Empfindlichkeit erreicht. Verluste an den Bandgrenzen, wie sie bei üblichen Öffnungskonturen häufig in Form von Resonanzeffekten (Hohlleitermoden) auftreten, können durch die einander zentrisch durchdringenden ovalförmigen Ausnehmungen deutlich verringert werden. Es können Verhältnisse zwischen Nutzbandbreite und Frequenz von mehr als 20 % erreicht werden.

Gemäß der Erfindung weisen die Öffnungen einen Boden auf, der im Bereich einer ersten ovalförmigen Ausnehmung eben ausgestaltet ist und der im Bereich einer die erste ovalförmige Ausnehmung durchdringenden zweiten ovalförmigen Ausnehmung zwei Stufen aufweist. Es hat sich gezeigt, dass durch die Bereitstellung der Stufen im Boden der Öffnung insbesondere beim Empfang von elektromagnetischen Signalen im Bereich von 10,7 GHz bis 12,75 GHz eine besonders gute Entkopplung der beiden orthogonal zueinander polarisierten elektromagnetischen Wellen erzielbar ist.

Der ebene Boden im Bereich der ersten ovalförmigen Ausnehmung kann einen ersten Wellenkurzschluss (häufig auch als "short" bezeichnet) für den Empfang einer ersten linear polarisierten elektromagnetischen Welle ausbilden und der gestufte Bodenbereich der zweiten ovalförmigen Ausnehmung kann einen zweiten Wellenkurzschluss ("short") ausbilden für eine zweite linear polarisierte elektromagnetische Welle. Dadurch wird jeder Empfangszelle eine Öffnung bereitgestellt, die zwei im Winkel zueinander angeordnete Hohlleiterstrahler ausbildet, wobei die Strahlung der beiden Hohlleiter eine sehr gute Entkopplung aufweist. Insbesondere kann vorgesehen sein, dass die beiden Hohlleiterstrahler senkrecht zueinander angeordnet sind dergestalt, dass die Hauptachse der ersten ovalförmigen Ausnehmung orthogonal zur Hauptachse der zweiten ovalförmigen Ausnehmung ausgerichtet ist.

Die beiden Stufen weisen unterschiedliche Höhen auf. Es kann beispielsweise vorgesehen sein, dass die Höhe der ersten Stufe größer ist als der Abstand, den die beiden Auskoppelsonden zueinander aufweisen, und dass die zweite Stufe eine Höhe aufweist, die kleiner ist als der Abstand, den die beiden Auskoppelsonden zueinander aufweisen. Es hat sich gezeigt, dass dadurch eine zusätzliche Steigerung des Antennengewinns erzielbar ist.

Von besonderem Vorteil ist es, wenn die Öffnungen in der Draufsicht bezüglich einer Drehung um 90° um die Flächennormale der Plattenstruktur drehsymmetrisch sind. Die Öffnungskonturen gehen also bei einer Drehung um die Flächennormale um einen Winkel von 90° ineinander über. Dies erleichtert die Fertigung insbesondere des obersten Plattensegments, das die Öffnungskonturen in der Draufsicht definiert.

Bevorzugt weisen die Öffnungen eine erste Hauptachse und eine senkrecht zu dieser ausgerichtete zweite Hauptachse auf, wobei die Auskoppelsonden jeweils senkrecht zu einer Hauptachse ausgerichtet sind. Die Hauptachsen zeichnen sich durch Richtungen aus, in denen die Öffnungen eine maximale Ausdehnung aufweisen. Die Hauptachsen entsprechen den Längsachsen der ovalförmigen Ausnehmungen, die sich zentrisch durchdringen. So kann eine erste ovalförmige Ausnehmung die erste Hauptachse als Längsachse aufweisen, und eine zweite ovalförmige Ausnehmung kann die zweite Hauptachse als Längsachse aufweisen. Die erste Auskoppelsonde kann senkrecht zur ersten Hauptachse ausgerichtet sein und die zweite Auskoppelsonde kann senkrecht zur zweiten Hauptachse ausgerichtet sein.

Die Empfangszellen der Planarantenne sind vorzugsweise zeilen- und spaltenförmig nebeneinander angeordnet, und die Hauptachsen der Öffnungen sind bevorzugt zu den Zeilen und Spalten geneigt. Der Neigungswinkel kann beispielsweise im Bereich von -45° bis + 45° liegen.

Bei einer besonders bevorzugten Ausführungsform der erfindungsgemäßen Planarantenne weisen die Öffnungen eine Kontur nach Art eines vierblättrigen Kleeblatts oder eines Kreuzes auf. Die Öffnungen werden somit durch zwei einander zentrisch durchdringende ovalförmige Ausnehmungen gebildet, deren Längsachsen senkrecht zueinander ausgerichtet sind. Die beiden ovalförmigen Ausnehmungen sind hierbei identisch ausgestaltet.

Ausgehend von einem Rand der Öffnung erstrecken sich die Auskoppelsonden bevorzugt über den Mittelpunkt der Öffnung, der durch den Schnittpunkt zweier Hauptachsen gebildet wird, hinaus.

Um den Antennengewinn zusätzlich zu steigern, ist bei einer vorteilhaften Ausführungsform der Erfindung vorgesehen, dass sich die Öffnungen in Richtung der Oberseite des obersten Plattenelements konisch erweitern.

Hierbei ist es günstig, wenn sich die Öffnungen lediglich im Bereich des oberen Plattenelements konisch erweitern, denn dadurch kann die Fertigung der Plattenelemente vereinfacht werden. Die Bereitstellung einer konischen Erweiterung ist mit einem gewissen Aufwand verbunden. Dieser ist bei der bevorzugten Ausführungsform der Erfindung lediglich bei der Herstellung des oberen Plattenelements erforderlich, wohingegen das mittlere und das untere Plattenelement keine konischen Erweiterungen aufweisen und daher auf einfachere Weise gefertigt werden können.

Besonders günstig ist es, wenn sich die Öffnungen nur über einen Teilbereich des oberen Plattenelements konisch erweitern. Zur Ausgestaltung der Öffnungen der einzelnen Empfangszellen kann das obere Plattenelement einen Durchbruch aufweisen mit einem der Unterseite des Plattenelements zugewandten unteren Abschnitt, der sich durch parallel zur Flächennormale des oberen Plattenelements verlaufende Wandabschnitte auszeichnet, und mit einem der Oberseite zugewandten Wandabschnitt mit sich in Richtung der Oberseite des Plattenelements konisch erweiternden Wandbereichen.

Das mittlere Plattenelement kann ebenfalls einen Durchbruch aufweisen, der sich von der Oberseite bis zur Unterseite des mittleren Plattenelements erstreckt.

Das untere Plattenelement kann zur Ausgestaltung der Öffnungen der Empfangszellen eine Vielzahl von Vertiefungen umfassen, die sich jeweils von der Oberseite des unteren Plattenelements bis zu einer Bodenwand der Vertiefung erstrecken.

Vorteilhafterweise erstrecken sich die beiden Stufen senkrecht zur Hauptachse der zweiten ovalförmigen Ausnehmung.

Bevorzugt weisen die erste und die zweite ovalförmige Ausnehmung einen gemeinsamen Durchdringungsbereich auf und die beiden Stufen sind am Rand des Durchdringungsbereichs angeordnet.

Günstig ist es, wenn an einander abgewandten Seiten des Durchdringungsbereichs jeweils eine Stufe positioniert ist.

Es kann vorgesehen sein, dass die beiden Stufen, die seitlich an den Durchdringungsbereich anschließen, nach oben gerichtet sind. Es kann aber auch von Vorteil sein, wenn die beiden sich seitlich an den Durchdringungsbereich anschließenden Stufen nach unten gerichtet sind.

Günstig ist es, wenn sich eine der beiden Auskoppelsonden oberhalb der höheren der beiden Stufen erstreckt. Diese Auskoppelsonde erstreckt sich somit über einen beträchtlichen Bereich ihrer Längserstreckung in verhältnismäßig geringem Abstand zum Boden der Öffnung, in die sie hineinragt. Mit ihrem freien Endabschnitt kann sich diese Auskoppelsonde bis in den voranstehend erläuterten Durchdringungsbereich erstrecken. In diesem Bereich kann die sich oberhalb der höheren der beiden Stufen erstreckende Auskoppelsonde von der anderen Auskoppelsonde überdeckt sein.

Der gestufte Boden der Öffnungen wird bei einer vorteilhaften Ausgestaltung der Erfindung vom unteren Plattenelement gebildet.

Eine weitere beträchtliche Steigerung des Antennengewinns wird bei einer bevorzugten Ausführungsform der erfindungsgemäßen Planarantenne dadurch erzielt, dass die Plattenelemente auf ihren einander zugewandten Seiten paarweise zusammenwirkende Nutstrukturen aufweisen, wobei die auf der Unterseite des oberen Plattenelements und der Oberseite des mittleren Plattenelements angeordneten Nutstrukturen ein erstes Kanalsystem ausbilden, in dem mit Abstand zu den Kanalwänden die obere Leiterbahnstruktur verläuft, und wobei die auf der Unterseite des mittleren Plattenelements und die auf der Oberseite des unteren Plattenelements angeordneten Nutstrukturen ein zweites Kanalsystem auszubilden, in dem mit Abstand zu den Kanalwänden die zweite Leiterbahnstruktur verläuft.

Bei einer derartigen Ausgestaltung der erfindungsgemäßen Planarantenne sind in die einzelnen Plattenelemente Nuten eingebracht. Die Plattenelemente sind aufeinander gestapelt unter Zwischenlage von Isolationselementen, die die obere bzw. die untere Leiterbahnstruktur tragen. Die übereinander angeordneten Nutstrukturen bilden Kanalsysteme aus, in denen die Leiterbahnstrukturen verlaufen. Die Leiterbahnstrukturen sind dadurch auf konstruktiv einfache Weise elektrisch von den Plattenelementen isoliert, ohne dass zusätzliches Isoliermaterial zum Einsatz kommen muss. Die sonst üblichen Isolierschaumschichten zwischen den elektrisch leitfähigen Plattenelementen und den Leiterbahnstrukturen können entfallen. Die Plattenstruktur mit den Plattenelementen und den dazwischen angeordneten Isolationselementen erhält dadurch eine sehr kompakte Ausgestaltung, wobei die Leiterbahnstrukturen hoch wirksam elektrisch voneinander isoliert sind, ohne dass eine große Masse an Isoliermaterial zum Einsatz kommen muss. Vielmehr erfolgt die Isolation der Leiterbahnstrukturen von den Plattenelementen durch die Bereitstellung der Kanalsysteme, die von den miteinander zusammenwirkenden Nutstrukturen erzeugt werden. Der Wegfall von Isolierschaumschichten hat vor allem den Vorteil, dass die gesamte Plattenstruktur relativ wenig Feuchtigkeit aufnimmt. Dies wiederum verbessert den Antennengewinn, die Bandbreite und auch die Polarisationsentkopplung.

Das Kanalsystem, in dem die Leiterbahnstrukturen angeordnet sind, wird günstigerweise jeweils von einem Paar fluchtend zueinander angeordneter Nutstrukturen gebildet.

Bevorzugt ist das obere und/oder untere Kanalsystem mit einem Gas gefüllt, beispielsweise mit Luft. Das Gas dient als Dielektrikum, das Empfangsverluste der Planarantenne sehr gering halten kann. Alternativ kann das obere und/oder untere Kanalsystem evakuiert sein oder mit einem dielektrischen Feststoff, insbesondere einem Kunststoffmaterial gefüllt sein.

Das obere und/oder das untere Isolationselement, das die obere bzw. die untere Leiterbahnstruktur trägt, ist bevorzugt als flexible Kunststofffolie ausgestaltet. Dies verleiht der Plattenstruktur insgesamt eine sehr flache Ausgestaltung, da die flexible Kunststofffolie eine sehr geringe Dicke aufweisen kann. Trotz der geringen Dicke kann durch den Einsatz eines Kunststoffmaterials eine hoch wirksame Isolation zwischen den Leiterbahnstrukturen und den einzelnen Plattenelementen sichergestellt werden.

Auf die Kunststofffolie lässt sich in üblicher Weise eine Leiterbahnstruktur aufbringen. Die Leiterbahnstruktur kann beispielsweise auf die Kunststofffolie aufgedruckt werden. Es kann auch vorgesehen sein, dass eine mit Metall beschichtete Folie geäzt wird.

Die flexible Kunststofffolie kann beispielsweise eine Dicke von weniger als 0,5 mm aufweisen, insbesondere kann sie eine Dicke von weniger als 0,2 mm aufweisen. Als besonders vorteilhaft hat sich eine flexible Kunststofffolie mit einer Dicke im Bereich von etwa 0,05 mm bis ca. 0,1 mm herausgestellt.

Die Kunststofffolie ist bevorzugt mit einer Leiterbahnstruktur aus einem elektrisch gut leitfähigen Material versehen, beispielsweise unter Einsatz von Kupfer oder Gold. Es kann auch vorgesehen sein, dass die Oberfläche der Leiterbahnstruktur mit Gold oder einem anderen veredelnden Material beschichtet ist. Bei Einsatz von Kupfer weist die Leiterbahnstruktur bevorzugt eine Dicke von weniger als 0,05 mm auf, insbesondere eine Dicke von weniger als 0,02 mm.

Die Leiterbahnstrukturen können auf der Oberseite und/oder der Unterseite der Isolationselemente angeordnet sein. Eine deckungsgleiche Anordnung auf der Oberseite und der Unterseite hat sich als besonders vorteilhaft erwiesen, da dadurch elektrische Verluste (Dämpfung) verringert werden können.

Besonders günstig ist es, wenn die Plattenstruktur selbsttragend ist. Dies hat den Vorteil, dass eine zusätzliche Tragschicht für die Plattenstruktur entfallen kann. Vielmehr weist die Plattenstruktur, umfassend die Plattenelemente und die dazwischen angeordneten Isolationselemente, eine ausreichende Stabilität auf. Zur Fixierung der Plattenstruktur kann die Planarantenne einen üblichen Schwenkmechanismus aufweisen, so dass die Plattenstruktur sowohl bezüglich des Winkels, den sie in Elevationsrichtung einnimmt, als auch im Hinblick auf ihre horizontale Ausrichtung (Azimutwinkel) auf einfache Weise manuell oder motorisch verstellt werden kann. Da eine zusätzliche Tragschicht entfallen kann, lässt sich die Plattenstruktur mittels des Schwenkmechanismus mit verhältnismäßig geringen Kräften verstellen. Entsprechende Antriebselemente können somit verkleinert werden.

Zumindest ein Plattenelement kann beispielsweise aus einem metallisierten Kunststoffmaterial oder einem elektrisch leitfähigen Kunststoffmaterial hergestellt sein. Insbesondere ein galvanisiertes ABS-Kunststoffmaterial hat sich als vorteilhaft erwiesen.

Es kann auch vorgesehen sein, dass zumindest ein Plattenelement als Metallplatte ausgestaltet ist, insbesondere in Form eines Aluminiumbleches. Dieses kann beispielsweise eine Stärke von weniger als 10 mm aufweisen.

Bei einer vorteilhaften Ausführungsform weisen das obere und das untere Plattenelement dieselbe Materialstärke auf, wohingegen das mittlere Plattenelement eine geringere Materialstärke aufweist. Insbesondere kann vorgesehen sein, dass die Materialstärke des mittleren Plattenelementes halb so groß ist wie die Materialstärke des oberen und des unteren Plattenelements. Beispielsweise können die oberen und die unteren Plattenelemente jeweils eine Materialstärke von 8 mm aufweisen, wohingegen das mittlere Plattenelement eine Materialstärke von 4 mm aufweist.

Von besonderem Vorteil ist es, wenn die beiden Kanalsysteme, die von den Nutstrukturen gebildet werden, identisch ausgestaltet sind, wobei das untere Kanalsystem relativ zum oberen Kanalsystem um die Flächennormale der Plattenstruktur gedreht angeordnet ist. Der Einsatz identischer Kanalsysteme vereinfacht die Herstellung der Planarantenne.

Es kann vorgesehen sein, dass das untere Kanalsystem relativ zum oberen Kanalsystem um einen Winkel von 90° um die Flächennormale der Plattenstruktur gedreht ist.

Die nachfolgende Beschreibung einer bevorzugten Ausführungsform der Erfindung dient im Zusammenhang mit der Zeichnung der näheren Erläuterung. Es zeigen:
- Figur 1:: eine perspektivische, auseinander gezogene Darstellung eines Teilbereiches einer erfindungsgemäßen Planarantenne mit einem oberen, einem mittleren und einem unteren Plattenelement, zwischen denen jeweils ein Isolationselement angeordnet ist;
- Figur 2:: eine Draufsicht auf einen Ausschnitt des oberen Plattenelements aus Figur 1;
- Figur 3:: eine Unteransicht auf den in Figur 2 dargestellten Ausschnitt des oberen Plattenelements;
- Figur 4:: eine Draufsicht auf einen Ausschnitt eines oberen Isolationselementes mit einer oberen Leiterbahnstruktur;
- Figur 5:: eine Draufsicht auf einen Ausschnitt des mittleren Plattenelements aus Figur 1;
- Figur 6:: eine Unteransicht auf den Ausschnitt des mittleren Plattenelements aus Figur 5;
- Figur 7:: eine Draufsicht auf einen Ausschnitt des unteren Isolationselementes mit einer unteren Leiterbahnstruktur;
- Figur 8:: eine Draufsicht auf einen Ausschnitt des unteren Plattenelements aus Figur 1;
- Figur 9:: eine Unteransicht auf den Ausschnitt des unteren Plattenelements aus Figur 8;
- Figur 10:: eine Schnittansicht des oberen Plattenelements entlang der Linie 10-10 in Figur 2;
- Figur 11:: eine Schnittansicht des mittleren Plattenelements entlang der Linie 11-11 in Figur 5;
- Figur 12:: eine Schnittansicht des unteren Plattenelements entlang der Linie 12-12 in Figur 8;
- Figur 13:: eine schematische Schnittansicht der Planarantenne aus Figur 1 in einem Bereich zwischen benachbarten Empfangszellen, und
- Figur 14:: eine Draufsicht auf eine der Öffnungen der erfindungsgemäßen Planarantenne.

In der Zeichnung ist schematisch ein Ausschnitt aus einer erfindungsgemäßen Planarantenne dargestellt, die insgesamt mit dem Bezugszeichen 10 belegt ist. Sie umfasst eine Plattenstruktur 12 mit einem oberen Plattenelement 14, einem mittleren Plattenelement 16 und einem unteren Plattenelement 18, die in der dargestellten Ausführungsform jeweils aus einem metallisierten Kunststoffmaterial gefertigt sind in Form eines galvanisierten Spritzgussteils. Zwischen dem oberen Plattenelement 14 und dem mittleren Plattenelement 16 ist ein oberes Isolationselement 20 angeordnet. Dieses ist in Form einer flexiblen Kunststofffolie gefertigt und trägt auf seiner Oberseite und deckungsgleich auch auf seiner Unterseite eine obere Leiterbahnstruktur 22. Diese ist in Figur 4 dargestellt. Zwischen dem mittleren Plattenelement 16 und dem unteren Plattenelement 18 ist ein unteres Isolationselement 24 angeordnet in Form einer flexiblen Kunststofffolie, die auf ihrer Oberseite und deckungsgleich auch auf ihrer Unterseite die in Figur 7 dargestellte untere Leiterbahnstruktur 26 trägt. Wie aus dem Vergleich der Figuren 4 und 7 deutlich wird, ist die untere Leiterbahnstruktur 26 mit der oberen Leiterbahnstruktur 22 identisch, wobei sie allerdings um einen Winkel von 90° bezüglich der Flächennormale der Plattenstruktur 12 gedreht ist.

Anstatt die Leiterbahnstrukturen 22 und 26 jeweils deckungsgleich auf der Oberseite und der Unterseite der Isolationselemente 20 bzw. 24 anzuordnen, könnten sie auch nur auf einer Seite (Oberseite oder Unterseite) angeordnet sein. Die deckungsgleiche Anordnung der Leiterbahnstrukturen auf der Oberseite und der Unterseite der Isolationselemente ermöglicht es aber, die elektrischen Verluste (Dämpfung) zu minimieren und dadurch den Antennengewinn zu steigern.

Die Planarantenne 10 weist eine Vielzahl von zeilen- und spaltenförmig nebeneinander angeordneten Empfangszellen 30 auf, die jeweils von einer Öffnung 32 gebildet werden. Wie insbesondere aus Figur 14 deutlich wird, weisen die Öffnungen 32 eine erste Hauptachse 34 und eine senkrecht zur ersten Hauptachse 34 angeordnete zweite Hauptachse 36 auf, die sich jeweils in eine Richtung mit größter Ausdehnung der Öffnungen 32 erstrecken. Die beiden Hauptachsen 34 und 36 sind in einem Winkel von 45° zu den Zeilen und Spalten der Empfangszellen 30 geneigt.

Die Öffnungen 32 werden jeweils gebildet von zwei ovalförmigen Ausnehmungen 33, 35, die sich zentrisch durchdringen. Die erste ovalförmige Ausnehmung 33 erstreckt sich entlang der ersten Hauptachse 34 und die zweite ovalförmige Ausnehmung 35 erstreckt sich entlang der zweiten Hauptachse 36. Die beiden ovalförmigen Ausnehmungen 33, 35 bilden einen gemeinsamen zentralen Durchdringungsbereich 37, der in Figur 14 zur Erzielung einer besseren Übersicht schraffiert ist.

Die Öffnungen 32 weisen somit eine Kontur auf nach Art eines vierblättrigen Kleeblatts oder eines symmetrischen Kreuzes mit zwei gleich langen, senkrecht zueinander ausgerichteten Balken mit abgerundeten Außenkanten.

Der Boden 39 der Öffnungen 32 ist im Bereich der ersten ovalförmigen Ausnehmung 33 eben ausgestaltet, d. h. im Bereich der ersten ovalförmigen Ausnehmung 33 weisen die Öffnungen 32 eine einheitliche Tiefe auf. Demgegenüber ist der Boden 39 der Öffnungen 32 im Bereich der zweiten ovalförmigen Ausnehmungen 35 mit zwei Stufen 41, 43 versehen, die sich an einander gegenüberliegenden Seiten unmittelbar an den zentralen Durchdringungsbereich 37 anschließen und die senkrecht zur zweiten Hauptachse 36 ausgerichtet sind. Die Stufe 41 weist eine geringere Höhe auf als die Stufe 43. Dies wird insbesondere aus Figur 12 deutlich und wird nachfolgend noch näher erläutert.

In die Öffnungen 32 ragen jeweils eine erste Auskoppelsonde 38, die parallel zur ersten Hauptachse 34 ausgerichtet ist, und eine zweite Auskoppelsonde 40, die parallel zur zweiten Hauptachse 36 ausgerichtet ist. Die erste Auskoppelsonde 38 ist im Abstand oberhalb der zweiten Auskoppelsonde 40 angeordnet, nämlich in der durch das obere Isolationselement 20 definierten Ebene zwischen dem oberen Plattenelement 14 und dem mittleren Plattenelement 16. Die zweite Auskoppelsonde 40 ist in der durch das untere Isolationselement 24 definierten Ebene zwischen dem mittleren Plattenelement 16 und dem unteren Plattenelement 18 angeordnet. Wie aus den Figuren 4 und 7 deutlich wird, sind die ersten Auskoppelsonden 38 aller Öffnungen 32 über die obere Leiterbahnstruktur 22 miteinander verbunden, und die zweiten Auskoppelsonden 40 aller Öffnungen 32 sind über die untere Leiterbahnstruktur 26 miteinander verbunden.

Die unter Zwischenlage des oberen Isolationselementes 20 und des unteren Isolationselementes 24 übereinander angeordneten Plattenelemente 14, 16 und 18 bilden in ihrer Gesamtheit die Öffnungen 32 aus. Hierzu weist das obere Plattenelement 14 eine Vielzahl von ersten Durchbrüchen 42 auf, die die Außenkontur der Öffnungen 32 definieren und einen unteren Durchbruchabschnitt 44 mit parallel zur Flächennormalen der Plattenstruktur 12 ausgerichteten Wänden 46 aufweisen sowie einen sich in Richtung der Oberseite 48 des oberen Plattenelements 14 an den unteren Durchbruchabschnitt 44 anschließenden oberen Durchbruchabschnitt 50 mit sich in Richtung der Oberseite 48 konisch erweiternden Wänden 52.

Fluchtend zu den unteren Durchbruchabschnitten 44 der ersten Durchbrüche 42 des oberen Plattenelements 14 weist das mittlere Plattenelement 16 zweite Durchbrüche 54 auf, die sich von der Oberseite 56 des mittleren Plattenelementes 16 bis zu dessen Unterseite 58 erstrecken mit parallel zur Flächennormale der Plattenstruktur 12 ausgerichteten Wänden 60.

Fluchtend zu den zweiten Durchbrüchen 54 des mittleren Plattenelements 16 weist das untere Plattenelement 18 Vertiefungen 62 auf mit parallel zur Flächennormale der Plattenstruktur 12 ausgerichteten Wänden 64 und mit dem Boden 39. Wie bereits erläutert, ist der Boden 39 in Richtung der ersten Hauptachse 34, nämlich im Bereich der ersten ovalförmigen Ausnehmung 33, eben ausgestaltet, wohingegen er in Richtung der zweiten Hauptachse 36, nämlich im Bereich der zweiten ovalförmigen Ausnehmung 35, die kleinere Stufe 41 und die größere Stufe 43 aufweist.

Die Isolationselemente 20 und 24 sind jeweils zwischen zwei Plattenelementen 14 und 16 bzw. 16 und 18 angeordnet. Zur Bereitstellung einer elektrischen Isolation zwischen den an den Isolationselementen 20 und 24 angeordneten Leiterbahnstrukturen 22 und 26 und den elektrisch leitfähigen Plattenelementen 14, 16 und 18 weisen die Plattenelemente auf ihren einander zugewandten Seiten paarweise zusammenwirkende Nutstrukturen auf, die jeweils ein Kanalsystem ausbilden, in dem die Leiterbahnstrukturen 22 bzw. 26 im Abstand zu den Wänden des Kanalsystems angeordnet sind. Das obere Plattenelement 14 weist hierzu auf seiner Unterseite 74 eine erste Nutstruktur 76 auf, die in das Material des oberen Plattenelements 14 eingebracht ist. In entsprechender Weise weist das mittlere Plattenelement 16 auf seiner Oberseite 56 eine zweite Nutstruktur 78 auf, die mit der in die Unterseite des oberen Plattenelements 14 eingebrachten ersten Nutstruktur 76 übereinstimmt. Wird das obere Plattenelement 14 unter Zwischenlage des oberen Isolationselementes 20 auf das mittlere Plattenelement 16 aufgelegt, so bilden die erste Nutstruktur 76 und die zweite Nutstruktur 78 ein oberes Kanalsystem 80 mit Kanalwänden 82 aus, das die obere Leiterbahnstruktur 22 aufnimmt. Dies wird insbesondere aus der schematischen Darstellung in Figur 13 ersichtlich. Die obere Leiterbahnstruktur 22 nimmt hierbei einen deutlichen Abstand zu den Kanalwänden 82 ein, und da das obere Kanalsystem 80 mit Luft gefüllt ist, die als Dielektrikum wirkt, ist die obere Leiterbahnstruktur 22 vom oberen Plattenelement 14 und vom mittleren Plattenelement 16 elektrisch isoliert.

Auf seiner Unterseite 58 weist das mittlere Plattenelement 16 eine dritte Nutstruktur 84 auf, die in das Material des mittleren Plattenelementes 16 eingebracht ist und mit einer vierten Nutstruktur 86 übereinstimmt, die in die Oberseite 88 des unteren Plattenelements 18 eingebracht ist. Das mittlere Plattenelement 16 wird unter Zwischenlage des unteren Isolationselements 24 auf das untere Plattenelement 18 aufgelegt. Dadurch bildet die dritte Nutstruktur 84 in Kombination mit der vierten Nutstruktur 86 ein unteres Kanalsystem 90 aus, welches die untere Leiterbahnstruktur 26 aufnimmt. Hierbei ist die untere Leiterbahnstruktur 26 im Abstand zu den Kanalwänden 91 des unteren Kanalsystems 90 angeordnet.

Das untere Kanalsystem 90 ist mit dem oberen Kanalsystem 80 identisch, allerdings ist es bezüglich des oberen Kanalsystems 80 um einen Winkel von 90° um die Flächennormale der Plattenstruktur 12 gedreht.

In der Zeichnung ist die Planarantenne 10 nur ausschnittsweise dargestellt in Form eines Feldes von acht in einer Zeile und acht in einer Spalte angeordneten Öffnungen 32. Tatsächlich kann die Planarantenne 10 insgesamt bedeutend größer ausgebildet sein, wobei sie eine beträchtlich größere Anzahl von Öffnungen 32 umfasst, die jedoch alle entsprechend den voranstehend erläuterten Öffnungen ausgebildet sind. Die gesamte Planarantenne 10 kann beispielsweise acht solcher Felder mit jeweils acht Zeilen und acht Spalten aufweisen.

Die erfindungsgemäße Planarantenne 10 zeichnet sich durch einen hohen Antennengewinn, eine große Bandbreite und eine sehr gute Polarisationsentkopplung aus. Hierzu trägt die Form der Öffnungen 32 in der Art eines vierblättrigen Kleeblatts bei sowie der Boden 39 für jede Öffnung 32, der in Richtung der ersten Hauptachse 34 eben verläuft und der in Richtung der zweiten Hauptachse 36 eine kleinere Stufe 41 und eine größere Stufe 43 umfasst. Oberhalb der größeren Stufe 43 ist jeweils eine zweite Auskoppelsonde 40 angeordnet, die mit ihrem freien Endbereich 92 bis in den zentralen Durchdringungsbereich 37 hineinreicht. Die erste Auskoppelsonde 38 ist im Abstand oberhalb der zweiten Auskoppelsonde 40 angeordnet, wobei sie senkrecht zu dieser ausgerichtet ist und somit entlang der ersten Hauptachse 34 verläuft.

Die Eigenschaften der Planarantenne 10 wurden darüber hinaus durch die Bereitstellung der Nutstrukturen 76, 78, 84 und 86 gesteigert, die das obere Kanalsystem 80 und das untere Kanalsystem 90 ausbilden, in denen die obere Leiterbahnstruktur 22 bzw. die untere Leiterbahnstruktur 26 angeordnet sind.

Zusätzliches Isolierschaummaterial zwischen den Plattenelementen 14 und 16 bzw. 16 und 18 kann dadurch entfallen. Dies wiederum hat den Vorteil, dass die Planarantenne 10 nur verhältnismäßig wenig Feuchtigkeit aufnimmt, die die Empfangsqualität der Planarantenne 10 beeinträchtigen könnte. Außerdem können sich die orthogonal zueinander polarisierten elektromagnetischen Wellen, die in den Empfangszellen 30 empfangen werden, über die mit Luft gefüllten Kanalsysteme 80 und 90 optimal ausbreiten.

## Patentansprüche

1. Planarantenne zum selektiven Empfang von zwei orthogonal zueinander linear polarisierten elektromagnetischen Wellen, umfassend eine Plattenstruktur (12) mit einem oberen, einem mittleren und einem unteren elektrisch leitfähigen Plattenelement (14, 16, 18), wobei die Plattenelemente übereinander angeordnet sind unter Zwischenlage eines oberen und eines unteren Isolationselements (20, 24), das eine obere bzw. eine untere Leiterbahnstruktur (22, 26) trägt, wobei die Plattenelemente (14, 16, 18) eine Vielzahl von nebeneinander angeordneten Empfangszellen (30) ausbilden in Form von Öffnungen (32), in die übereinander angeordnet jeweils eine erste Auskoppelsonde (38) und eine zweite Auskoppelsonde (40) hineinragen, wobei die ersten Auskoppelsonden (38) sämtlicher Empfangszellen (30) über die obere Leiterbahnstruktur (22) und die zweiten Auskoppelsonden (40) sämtlicher Empfangszellen (30) über die untere Leiterbahnstruktur (26) amplituden- und phasenrichtig elektrisch zusammengefasst sind, **dadurch gekennzeichnet, dass** die Öffnungen (32) jeweils durch mindestens zwei sich zentrisch durchdringende ovalförmige Ausnehmungen (33, 35) gebildet sind, und dass die Öffnungen (32) einen Boden (39) aufweisen, der im Bereich einer ersten ovalförmigen Ausnehmung (33) eben ausgestaltet ist und der im Bereich einer die erste ovalförmige Ausnehmung (33) durchdringenden zweiten ovalförmigen Ausnehmung (35) zwei Stufen (41, 43) aufweist, wobei die beiden Stufen (41, 43) unterschiedliche Höhen aufweisen.

2. Planarantenne nach Anspruch 1, **dadurch gekennzeichnet, dass** die Öffnungen (32) in der Draufsicht bezüglich einer Drehung um 90° um die Flächennormale der Plattenstruktur (12) drehsymmetrisch sind.

3. Planarantenne nach Anspruch 1 oder 2, **dadurch gekennzeichnet, dass** die Öffnungen (32) eine erste Hauptachse (34) und eine senkrecht zu dieser ausgerichtete zweite Hauptachse (36) aufweisen, wobei die Auskoppelsonden (38, 40) jeweils senkrecht zu einer Hauptachse (34, 36) ausgerichtet sind.

4. Planarantenne nach Anspruch 3, **dadurch gekennzeichnet, dass** die Empfangszellen (30) zeilen- und spaltenförmig nebeneinander angeordnet sind und dass die ersten und zweiten Hauptachsen (34, 36) der Öffnungen (32) zu den Zeilen und Spalten geneigt sind.

5. Planarantenne nach einem der voranstehenden Ansprüche, **dadurch gekennzeichnet, dass** die Öffnungen (32) eine Kontur nach Art eines vierblättrigen Kleeblatts oder eines Kreuzes aufweisen.

6. Planarantenne nach einem der voranstehenden Ansprüche, **dadurch gekennzeichnet, dass** sich die Öffnungen (32) in Richtung der Oberseite (48) des oberen Plattenelements (14) konisch erweitern.

7. Planarantenne nach Anspruch 6, **dadurch gekennzeichnet, dass** sich die Öffnungen (32) lediglich im Bereich des oberen Plattenelements (14) konisch erweitern.

8. Planarantenne nach einem der voranstehenden Ansprüche, **dadurch gekennzeichnet, dass** sich die beiden Stufen (41, 43) senkrecht zur Hauptachse (36) der zweiten ovalförmigen Ausnehmung (35) erstrecken.

9. Planarantenne nach einem der voranstehenden Ansprüche, **dadurch gekennzeichnet, dass** die erste und die zweite ovalförmige Ausnehmung (33, 35) einen gemeinsamen Durchdringungsbereich (37) aufweisen und die beiden Stufen (41, 43) am Rand des Durchdringungsbereichs (37) angeordnet sind.

10. Planarantenne nach einem der voranstehenden Ansprüche, **dadurch gekennzeichnet, dass** sich eine der beiden Auskoppelsonden (40) oberhalb der höheren der beiden Stufen (41, 43) erstreckt.

11. Planarantenne nach einem der voranstehenden Ansprüche, **dadurch gekennzeichnet, dass** das untere Plattenelement (18) den Boden (39) der Öffnungen (32) ausbildet.

12. Planarantenne nach einem der voranstehenden Ansprüche, **dadurch gekennzeichnet, dass** die Plattenelemente (14, 16, 18) auf ihren einander zugewandten Seiten (74, 56; 58, 88) paarweise zusammenwirkende Nutstrukturen (76, 78; 84, 86) aufweisen, wobei die auf der Unterseite (74) des oberen Plattenelements (14) und auf der Oberseite (56) des mittleren Plattenelements (16) angeordneten Nutstrukturen (76, 78) ein oberes Kanalsystem (80) ausbilden, in dem mit Abstand zu den Kanalwänden (82) die obere Leiterbahnstruktur (22) verläuft, und wobei die auf der Unterseite (58) des mittleren Plattenelements (16) und auf der Oberseite (88) des unteren Plattenelements (18) angeordneten Nutstrukturen (84, 86) ein unteres Kanalsystem (90) ausbilden, in dem mit Abstand zu den Kanalwänden (91) die untere Leiterbahnstruktur (26) verläuft.

13. Planarantenne nach Anspruch 12, **dadurch gekennzeichnet, dass** das obere und/oder untere Kanalsystem (80, 90) mit Gas oder einem dielektrischen Feststoff gefüllt oder evakuiert ist.

14. Planarantenne nach Anspruch 12 oder 13, **dadurch gekennzeichnet, dass** das obere und/oder untere Isolationselement (20, 24) als flexible Kunststofffolie ausgestaltet ist.

15. Planarantenne nach einem der Ansprüche 12 bis 14, **dadurch gekennzeichnet, dass** auf der Oberseite und/oder auf der Unterseite des oberen Isolationselements (20) und auf der Oberseite und/oder der Unterseite des unteren Isolationselements (24) eine Leiterbahnstruktur (22, 26) angeordnet ist.

16. Planarantenne nach einem der Ansprüche 12 bis 15, **dadurch gekennzeichnet, dass** die Plattenstruktur (12) selbsttragend ist.

17. Planarantenne nach einem der Ansprüche 12 bis 16, **dadurch gekennzeichnet, dass** zumindest ein Plattenelement (14, 16, 18) aus einem metallisierten Kunststoffmaterial oder einem elektrisch leitfähigen Kunststoffmaterial hergestellt ist.

18. Planarantenne nach einem der Ansprüche 12 bis 17, **dadurch gekennzeichnet, dass** die beiden Kanalsysteme (80, 90) identisch ausgestaltet sind, wobei das untere Kanalsystem (90) relativ zum oberen Kanalsystem (80) um die Flächennormale der Plattenstruktur (12) gedreht angeordnet ist.

19. Planarantenne nach Anspruch 18, **dadurch gekennzeichnet, dass** das untere Kanalsystem (90) relativ zum oberen Kanalsystem (80) um einen Winkel von 90° um die Flächennormale, der Plattenstruktur (12) gedreht ist.

## Claims

1. Planar antenna for selectively receiving two electromagnetic waves linearly polarized orthogonally to each other, comprising a plate structure (12) with an upper, a central and a lower electrically conductive plate element (14, 16, 18), the plate elements being arranged one above the other, with the interposition of an upper and a lower insulating element (20, 24) carrying an upper and a lower conductor path structure (22, 26), respectively, the plate elements (14, 16, 18) forming a multiplicity of receiving cells (30) arranged next to one another in the form of openings (32), into each of which a first decoupling probe (38) and a second decoupling probe (40), arranged one above the other, extend, the first decoupling probes (38) of all receiving cells (30) being combined electrically by the upper conductor path structure (22) and the second decoupling probes (40) of all receiving cells (30) by the lower conductor path structure (26) in the correct amplitude and the correct phase, **characterized in that** the openings (32) are each formed by at least two oval-shaped recesses (33, 35) centrally intersecting each other, and **in that** the openings (32) have a bottom (39), which is of flat configuration in the region of a first oval-shaped recess (33), and which has two steps (41, 43) in the region of a second oval-shaped recess (35) intersecting the first oval-shaped recess (33), the two steps (41, 43) being of different heights.

2. Planar antenna in accordance with claim 1, **characterized in that** the openings (32), in a plan view, are rotationally symmetrical with respect to a rotation through 90° about the surface normal of the plate structure (12).

3. Planar antenna in accordance with claim 1 or 2, **characterized in that** the openings (32) have a first main axis (34) and a second main axis (36) oriented perpendicularly thereto, the decoupling probes (38, 40) each being oriented perpendicularly to a main axis (34, 36).

4. Planar antenna in accordance with claim 3, **characterized in that** the receiving cells (30) are arranged next to one another in lines and columns, and **in that** the first and second main axes (34, 36) of the openings (32) are inclined to the lines and columns.

5. Planar antenna in accordance with any one of the preceding claims, **characterized in that** the openings (32) have a contour similar to a four-leaf clover or a cross.

6. Planar antenna in accordance with any one of the preceding claims, **characterized in that** the openings (32) widen conically in the direction of the upper side (48) of the upper plate element (14).

7. Planar antenna in accordance with claim 6, **characterized in that** the openings (32) only widen conically in the region of the upper plate element (14).

8. Planar antenna in accordance with any one of the preceding claims, **characterized in that** the two steps (41, 43) extend perpendicularly to the main axis (36) of the second oval-shaped recess (35).

9. Planar antenna in accordance with any one of the preceding claims, **characterized in that** the first and second oval-shaped recesses (33, 35) have a common area of intersection (37), and the two steps (41, 43) are arranged at the edge of the area of intersection (37).

10. Planar antenna in accordance with any one of the preceding claims, **characterized in that** one of the two decoupling probes (40) extends above the higher one of the two steps (41, 43).

11. Planar antenna in accordance with any one of the preceding claims, **characterized in that** the lower plate element (18) forms the bottom (39) of the openings (32).

12. Planar antenna in accordance with any one of the preceding claims, **characterized in that** the plate elements (14, 16, 18) have on their sides that face each other (74, 56; 58, 88) groove structures (76, 78; 84, 86) that interact in pairs, with the groove structures (76, 78) that are arranged on the underside (74) of the upper plate element (14) and on the upper side (56) of the central plate element (16) forming an upper channel system (80) in which the upper conductor path structure (22) extends at a distance from the channel walls (82), and with the groove structures (84, 86) that are arranged on the underside (58) of the central plate element (16) and on the upper side (88) of the lower plate element (18) forming a lower channel system (90) in which the lower conductor path structure (26) extends at a distance from the channel walls (91).

13. Planar antenna in accordance with claim 12, **characterized in that** the upper and/or lower channel system (80, 90) is filled with gas or a dielectric solid or is evacuated.

14. Planar antenna in accordance with claim 12 or 13, **characterized in that** the upper and/or lower insulating element (20, 24) is configured as a flexible plastic film.

15. Planar antenna in accordance with any one of claims 12 to 14, **characterized in that** a conductor path structure (22, 26) is arranged on the upper side and/or on the underside of the upper insulating element (20) and on the upper side and/or the underside of the lower insulating element (24).

16. Planar antenna in accordance with any one of claims 12 to 15, **characterized in that** the plate structure (12) is self-supporting.

17. Planar antenna in accordance with any one of claims 12 to 16, **characterized in that** at least one plate element (14, 16, 18) is made of a metallized plastic material or an electrically conductive plastic material.

18. Planar antenna in accordance with any one of claims 12 to 17, **characterized in that** the two channel systems (80, 90) are of identical construction, the lower channel system (90) being arranged in a position rotated about the surface normal of the plate structure (12) relative to the upper channel system (80).

19. Planar antenna in accordance with claim 18, **characterized in that** the lower channel system (90) is rotated through an angle of 90° about the surface normal of the plate structure (12) relative to the upper channel system (80).

## Revendications

1. Antenne plate servant à la réception sélective de deux ondes électromagnétiques polarisées linéairement et perpendiculaires l'une par rapport à l'autre, comprenant une structure de plaques (12) comportant un élément plaque supérieur, un élément plaque intermédiaire et un élément plaque inférieur (14, 16, 18) électroconducteurs, les éléments plaque étant superposés en intercalant des éléments isolants supérieur et inférieur (20, 24) portant respectivement des structures de pistes conductrices (22, 26) supérieure et inférieure, les éléments plaque (14, 16, 18) constituant une pluralité de cellules de réception (30) disposées les unes à côté des autres sous la forme d'ouvertures (32) dans lesquelles pénètrent respectivement une première sonde d'extraction (38) et une seconde sonde d'extraction (40) superposées, les premières sondes d'extraction (38) de toutes les cellules de réception (30) étant réunies électriquement en phase et en amplitude par l'intermédiaire de la structure de pistes conductrices supérieure (22) et les secondes sondes d'extraction (40) de toutes les cellules de réception (30) l'étant par l'intermédiaire de la structure de pistes conductrices inférieure (26), **caractérisée en ce que** les ouvertures (32) sont chacune formées par au moins deux évidements ovales (33, 35) traversants centralement, et **en ce que** les ouvertures (32) présentent un fond (39), lequel est plan dans la zone d'un premier évidement ovale (33) et lequel présente deux étages (41, 43) dans la zone d'un second évidement ovale (35) traversant le premier évidement ovale (33), les deux étages (41, 43) présentant des hauteurs différentes.

2. Antenne plate selon la revendication 1, **caractérisée en ce que** les ouvertures (32), en vue en élévation, sont symétriques en rotation par rapport à une rotation de 90° autour de la normale à la surface de la structure de plaques (12).

3. Antenne plate selon la revendication 1 ou 2, **caractérisée en ce que** les ouvertures (32) présentent un premier axe principal (34) et un second axe principal (36) orienté perpendiculairement à ce dernier, les sondes d'extraction (38, 40) étant orientées respectivement perpendiculairement à un axe principal (34, 36).

4. Antenne plate selon la revendication 3, **caractérisée en ce que** les cellules de réception (30) sont disposées les unes à côté des autres en formant des lignes et des colonnes, et **en ce que** les premier et second axes principaux (34, 36) des ouvertures (32) sont inclinés en direction des lignes et des colonnes.

5. Antenne plate selon l'une quelconque des revendications précédentes, **caractérisée en ce que** les ouvertures (32) présentent un contour ressemblant à celui d'un trèfle à quatre feuilles ou d'une croix.

6. Antenne plate selon l'une quelconque des revendications précédentes, **caractérisée en ce que** les ouvertures (32) s'élargissent de façon conique en direction de la face supérieure (48) de l'élément plaque supérieur (14).

7. Antenne plate selon la revendication 6, **caractérisée en ce que** les ouvertures (32) ne s'élargissent de manière conique que dans la zone de l'élément plaque supérieur (14).

8. Antenne plate selon l'une quelconque des revendications précédentes, **caractérisée en ce que** les deux étages (41, 43) s'étendent perpendiculairement à l'axe principal (36) du second évidement ovale (35).

9. Antenne plate selon l'une quelconque des revendications précédentes, **caractérisée en ce que** le premier et le second évidement ovale (33, 35) présentent une zone de pénétration (37) commune et les deux étages (41, 43) sont disposés sur le bord de la zone de pénétration (37).

10. Antenne plate selon l'une quelconque des revendications précédentes, **caractérisée en ce qu'**une des deux sondes d'extraction (40) s'étend au-dessus du plus haut des deux étages (41, 43).

11. Antenne plate selon l'une quelconque des revendications précédentes, **caractérisée en ce que** l'élément plaque inférieur (18) constitue le fond (39) des ouvertures (32).

12. Antenne plate selon l'une quelconque des revendications précédentes, **caractérisée en ce que** les éléments plaque (14, 16, 18) présentent sur leurs faces (74, 56 ; 58, 88) tournées l'une vers l'autre des structures de rainure (76, 78 ; 84, 86) coopérant par paires, les structures de rainure (76, 78) disposées sur la face inférieure (74) de l'élément plaque supérieur (14) et sur la face supérieure (56) de l'élément plaque intermédiaire (16) constituant un système de canal supérieur (80) dans lequel la structure de pistes conductrices supérieure (22) s'étend à une certaine distance des parois (82) du canal, et les structures de rainure (84, 86) disposées sur la face inférieure (58) de l'élément plaque intermédiaire (16) et sur la face supérieure (88) de l'élément plaque inférieur (18) constituant un système de canal inférieur (90) dans lequel la structure de pistes conductrices inférieure (26) s'étend à une certaine distance des parois (91) du canal.

13. Antenne plate selon la revendication 12, **caractérisée en ce que** le système de canal supérieur et/ou inférieur (80, 90) est rempli de gaz ou d'une matière solide diélectrique, ou du vide y est créé.

14. Antenne plate selon la revendication 12 ou 13, **caractérisée en ce que** l'élément d'isolation supérieur et/ou inférieur (20, 24) est réalisé sous la forme d'un film plastique flexible.

15. Antenne plate selon l'une quelconque des revendications 12 à 14, **caractérisée en ce qu'**une structure de pistes conductrices (22, 26) est disposée sur la face supérieure et/ou sur la face inférieure de l'élément d'isolation supérieur (20) et sur la face supérieure et/ou la face inférieure de l'élément d'isolation inférieur (24).

16. Antenne plate selon l'une quelconque des revendications 12 à 15, **caractérisée en ce que** la structure de plaques (12) est autoportante.

17. Antenne plate selon l'une quelconque des revendications 12 à 16, **caractérisée en ce qu'**au moins un élément plaque (14, 16, 18) est constitué d'une matière plastique métallisée ou d'une matière plastique électroconductrice.

18. Antenne plate selon l'une quelconque des revendications 12 à 17, **caractérisée en ce que** les deux systèmes de canal (80, 90) sont réalisés de manière identique, le système de canal inférieur (90) étant disposé en étant amené en rotation autour de la normale à la surface de la structure de plaques (12) par rapport au système de canal supérieur (80).

19. Antenne plate selon la revendication 18, **caractérisée en ce que** le système de canal inférieur (90) est amené en rotation suivant un angle de 90° autour de la normale à la surface de la structure de plaques (12) par rapport au système de canal supérieur (80).
